# EUROPÄISCHE PATENTSCHRIFT

(11) **EP 3 553 223 B1**
(45) Veröffentlichungstag und Bekanntmachung des Hinweises auf die Patenterteilung: **17.02.2021**
(21) Anmeldenummer: 19000176.8
(22) Anmeldetag: 09.04.2019
(51) Int. Cl.: D06F 53/00

(54) **VORRICHTUNG ZUM TROCKNEN VON WÄSCHE**
DEVICE FOR DRYING OF LAUNDRY
DISPOSITIF DE SÉCHAGE DU LINGE

(30) Priorität: 09.04.2018 DE 202018001936 U; 20.03.2019 DE 102019002134
(43) Veröffentlichungstag der Anmeldung: 16.10.2019
(73) Patentinhaber: Domingo-Vecchioni, Luis, 10407 Berlin (DE); Neise, Ralf, 13086 Berlin (DE)
(72) Erfinder: Domingo-Vecchioni, Luis, 10407 Berlin (DE); Neise, Ralf, 13086 Berlin (DE)
(74) Vertreter: Kietzmann, Manfred

(56) Entgegenhaltungen:
- DE-A1- 4 034 318
- DE-U1- 29 912 353
- JP-U- S5 563 990

## Beschreibung

Die Erfindung betrifft eine Vorrichtung zum Trocknen von Wäsche in Form eines Trägergestells, an dem waagerecht Trockenstäbe oder auch Leinen angeordnet sind, über die u. a. die Wäsche zum Trocknen aufgehängt wird.

Die Trockenstäbe und -leinen derartiger Vorrichtungen haben einen geringen Durchmesser, in der Regel kleiner als 10 mm, um das Trägergestell und die Trockenstäbe/Trockenleinen selbst möglichst leicht zu machen. Die damit einhergehende geringe Auflagenfläche für die Wäsche hat aber zur Folge, dass die getrockneten Wäschestücke tiefe knickartige Falten aufweisen.

Um dieses Problem zu beseitigen schlägt die DE 20 2006 012 920 U1 vor, ein geschlitztes Kunststoffrohr von 12 mm auf den Trockenstab aufzusetzen. Eine Einkerbung an einem Rand soll das Aufsetzen erleichtern.

Auch die DE 10 2006 021 435 A schlägt ein geschlitztes Rohr vor, welches auf eine Wäscheleine aufgesetzt wird. In die gleiche Richtung zielt der Vorschlag gemäß
DE 299 12 353 U1.
Bei der Überstülpvorrichtung nach DE 40 34 318 A1 kommen x-förmig abgebogene und eng aneinanderliegende Kanten eines geschlitzten Rohres zum Einsatz. Der Nachteil dieser und weiterer Lösungen besteht darin, dass die aufgesetzten Rohre nach dem Aufsetzen leicht drehbar auf dem Trockenstab oder der Leine gelagert sind. Bei fehlender symmetrischer Gewichtsverteilung der zu trocknenden Wäsche führt dies dazu, dass das aufgesetzte Rohr sich um den Trockenstab oder die Leine dreht, bis das Wäschestück heruntergefallen ist, faltenfrei aber schmutzig.

Der Einsatz von Wäscheklammern ist auch keine Lösung, da diese Druckstellen hinterlassen. Einen - wenn auch komplizierten - Ansatz zur Lösung dieses Problems beschreibt die DE 300 40 40 A, die ein Klemmteil zwischen der Wäscheleine und dem Aufsatzrohr vorsieht, so dass ein Verdrehen des Aufsatzrohres gegenüber der Wäscheleine gehemmt wird.

Aufgabe der Erfindung ist es, eine sichere Verbindung zwischen einem Aufsatzrohr auf einem Trockenstab oder einer Wäscheleine auf einfache Weise auszubilden.

Gelöst wird diese Aufgabe mit den Merkmalen der Ansprüche 1 oder 5 oder 6. Vorteilhafte Ausgestaltungen sind Gegenstand der Unteransprüche.

Bei einer ersten Vorrichtung zum Trocknen von Wäsche auf einem Trägergestell, das mit Trockenstäben oder Leinen ausgerüstet ist, wobei auf den Trockenstäben oder den Leinen ein geschlitztes Aufsatzrohr angeordnet ist, um den Durchmesser des jeweiligen Trockenstabs oder der Leine zu vergrößern, die zu trocknende Wäsche auf das Aufsatzrohr aufgehängt wird und zwischen dem Trockenstab oder der Leine und dem Aufsatzrohr eine Verbindung herstellbar ist, wird erfindungsgemäß vorgeschlagen, dass die beiden Seitenwandungen des Aufsatzrohres nach innen gezogen sind und als Schenkelpaar bis nahezu an die dem Schlitz gegenüberliegende Innenwand des Aufsatzrohres geführt sind, wobei der lichte Abstand zwischen den Schenkeln so bemessen ist, dass zwischen den Schenkeln und dem Trockenstab oder der Leine Kraftschluss besteht.

Durch die eingesetzten Schenkel im Aufsatzrohr wird auf einfache Weise mindestens eine kraftschlüssige Klemmwirkung zwischen dem Aufsatzrohr und dem jeweiligen Trockenstab oder der Leine erreicht, die ein Verdrehen des Aufsatzrohres gegenüber dem Trockenstab oder der Leine, jedes üblichen Durchmessers, sicher hemmt. Diese kraftschlüssige Verbindung kann noch kombiniert werden mit Formschluss, indem mindestens ein Schenkel einen nach außen weisenden Bogen aufweist, der sich um einen Umfangabschnitt des Trockenstabes oder der Leine legt.

Kraftschluss im Sinne aller Ausführungen dieser Erfindung bedeutet, dass zwischen Teilen des Aufsatzrohres und dem Trockenstab oder der Leine Klemmkräfte wirken.

Um einen festeren Sitz des Aufsatzrohres auf dem Trockenstab bzw. der Leine zu erzielen, sieht eine vorteilhafte Ausgestaltung vor, dass die kraftschlüssige Verbindung für das Aufsatzrohr zwischen den Schenkelenden und der Innenwand des Aufsatzrohres besteht, was einer Dreipunktlagerung des Trockenstabs bzw. der Leine entspricht. Zusätzlich können die Schenkelenden nach außen gekröpft ausgeführt sein, wodurch auch allein Formschluss realisierbar ist.

Eine zweite Vorrichtung zum Trocknen von Wäsche auf einem Trägergestell, das mit Trockenstäben oder Leinen ausgerüstet ist, wobei auf den Trockenstäben oder den Leinen jeweils ein geschlitztes Aufsatzrohr angeordnet ist, um den Durchmesser des jeweiligen Trockenstabs oder der Leine zu vergrößern, die zu trocknende Wäsche auf das Aufsatzrohr aufgelegt wird und zwischen dem Trockenstab oder der Leine und dem Aufsatzrohr eine Verbindung herstellbar ist, sieht vor,
dass eine Seitenwandung des Aufsatzrohrs nach innen in das Aufsatzrohr geführt ist, in einem ersten Abschnitt einen Schenkel bildet und unter einer Richtungsänderung als weiterer Schenkel bis zum Schlitz zurückgeführt ist, wobei ein lichter Abstand zwischen den Schenkeln so bemessen ist, dass Kraftschluss zwischen den Schenkeln des Trockenstabes oder der Leine besteht.

Die Richtungsänderung des ersten Schenkels ist bevorzugt durch einen Bogen realisiert, so dass der Kraftschluss für das Aufsatzrohr auf der Leine oder den Trockenstab zwischen den Schenkeln und dem Bogen besteht.

Für eine dritte Vorrichtung zum Trocknen von Wäsche auf einem Trägergestell, das mit Trockenstäben oder Leinen ausgerüstet ist, wobei auf den Trockenstäben oder den Leinen jeweils ein geschlitztes Aufsatzrohr angeordnet ist, um den Durchmesser des jeweiligen Trockenstabs oder der Leine zu vergrößern, die zu trocknende Wäsche auf das Aufsatzrohr aufgelegt wird und zwischen dem Trockenstab oder der Leine und dem Aufsatzrohr eine Verbindung herstellbar ist, wird erfindungsgemäß vorgeschlagen, dass an der Innenwand des Aufsatzrohres gegenüber dem Schlitz eine in Aufsatzrohrlängsrichtung verlaufende Klammer mit zwei verbundenen Schenkeln angeordnet ist, wobei sich eine Öffnung zum Aufsetzen des Aufsatzrohres auf den Trockenstab bzw. die Leine zwischen den beiden Schenkeln im Bereich des Schlitzes befindet und wobei ein lichter Abstand zwischen den Schenkeln so bemessen ist, dass mindestens zwischen den Schenkeln und dem Trockenstab oder der Leine ein Kraftschluss besteht.
Auch hier wird bei einer bevorzugten Ausführung die Verbindung der die Klammer bildenden Schenkel durch einen Bogen vorgenommen, so dass die kraftschlüssige Verbindung für das Aufsatzrohr auf der Leine oder den Trockenstab zwischen den Schenkeln und dem Bogen besteht.

Eine vorteilhafte Ausgestaltung sieht weiter vor, dass der Trockenstab bzw. die Leine im Aufsatzrohr exzentrisch angeordnet sind. Das bedeutet bei einem nach Unten weisenden Schlitz, dass der Abstand zum Schlitz größer ist als zu der dem Schlitz gegenüberliegenden Innenwand des Aufsatzrohres. Auch dadurch wird ein Verdrehen des Aufsatzrohres gegenüber dem Trockenstab oder der Leine gehemmt.

Zur Erfüllung seiner Funktion als Aufsatzrohr müssen sich dessen Schenkel federnd verhalten. Erreicht wird diese Eigenschaft durch die vorgeschlagene Geometrie, in Kombination mit einem geeigneten Werkstoff, wie z. B. Kunststoff. Das Kunststoffprofil kann auf einfache Weise durch Strangpresstechnik hergestellt werden. Denkbar ist auch die Herstellung durch Umformen einer Flachleiste.

Das Aufsatzrohr kann mit einer Haushaltssäge bedarfsgerecht abgelängt werden. Möglich wäre es auch, verteilt auf die Länge des Aufsatzrohres Abbruchrillen vorzusehen.

Dabei sollten die Schenkelenden abgerundet ausgeführt sein. Das ist insbesondere bedeutsam, wenn das Aufsatzrohr vom Trockenstab bzw. der Leine abgenommen werden soll.

Um das Aufstecken des Aufsatzrohrs auf den Trockenstab zu ermöglichen, sieht die Erfindung vor, dass am Beginn des Schlitzes über die Länge Rundkanten oder Einführfasen vorgesehen sind.
Über diese Einführhilfe wird der Anwender in die Lage versetzt, den Spalt zwischen den Schenkeln durch sanften Druck aufzuweiten bis das Aufsatzrohr den Trockenstab sicher überstülpt. Bei diesem Einführvorgang werden die elastischen Seitenwände des Aufsatzrohres und/oder die Schenkel leicht nach außen gedrückt.

Eine weitere vorteilhafte Ausgestaltung des Aufsatzrohres sieht vor, dass das Aufsatzrohr außen in Rohrlängsrichtung eine Profilierung aufweist, die ein Abrutschen der über das Aufsatzrohr gehängten Wäsche sicher verhindert. Für das erfindungsgemäße Aufsatzrohr sind Durchmesser von 15 bis 20 mm als vorteilhaft vorgesehen, ohne die Erfindung auf diese Größe zu beschränken. Aufsatzrohr und Durchmesser im Sinne der Erfindung bedeuten auch nicht automatisch kreisrunde Querschnitte, sondern schließen auch ovale Querschnitte oder andere Querschnitte mit ein, die ein knickkanten- bzw. faltenfreies Trocknen der Wäsche erlauben.

Die Erfindung soll anhand von Ausführungsbeispielen erläutert werden. Es zeigen:
- Fig. 1: einen Querschnitt eines Aufsatzrohres,
- Fig. 2: Aufsatzrohr mit dem Trockenstab in Einführposition,
- Fig. 3: Aufsatzrohr mit eingeklemmten Trockenstab in Endposition,
- Fig. 4: das Aufsatzrohr mit Oberflächenprofilierung,
- Fig. 5: das Aufsatzrohr mit gekröpften Schenkelenden,
- Fig. 6: eine zweite Ausführungsform des Aufsatzrohres,
- Fig. 7: eine dritte Ausführungsform des Aufsatzrohres und
- Fig. 8: das Aufsatzrohr mit nur abschnittsweise ausgebildeten Schenkeln.

Die **Fig.** 1 bis **Fig.** 5 zeigen Ausführungsbeispiele der ersten Ausführung des Aufsatzrohres 2. Ihnen ist gemeinsam, dass das Aufsatzrohr 2 einen Schlitz 3 in Rohrlängsrichtung aufweist, dessen Rundkanten 4 nach innen in gerade Schenkel 5 übergehen und bis nahezu an die dem Schlitz 3 gegenüberliegende Innenwand 7 des Aufsatzrohres 2 weitergeführt sind, wobei der lichte Abstand zwischen den Schenkeln 5 so bemessen ist, dass mindestens die Schenkel 5 den Trockenstab oder die Leine 1 zwischen sich einklemmen.

Der Abstand zwischen den Schenkeln 5 ist hier konstant, kann sich aber auch verjüngen oder verbreitern.

Fig. 2 zeigt das Aufsatzrohr 2 mit dem Trockenstab 1 in Einführposition. Die Rundkanten 4 erleichtern das Aufstecken des Aufsatzrohrs 2 auf den Trockenstab 1. Über diese Einführhilfe spreizt der Trockenstab 1 zunächst den Ansatz der Schenkel 5 und drückt dabei die elastischen Seitenwände 10 des Aufsatzrohres 2 nach außen. Bei fortgesetztem Aufsteckvorgang drückt der Trockenstab 1 die innenliegenden Schenkel 5 auseinander, wobei gleichsam der Druck auf die Seitenwände 10 nachlässt. Dabei wird ein für den Anwender spürbarer Schnappeffekt erzeugt.

Fig. 3 zeigt das Aufsatzrohr 2 mit einem eingeklemmten Trockenstab 1 in Endposition. Die Klemmverbindung zwischen Aufsatzrohr 2 und Trockenstab 1 ist eine Dreipunktlagerung, bei der sich der Trockenstab 1 zwischen den Schenkelenden 6 und der Innenwand 7 des Aufsatzrohres 2 befindet.

Die Schenkelenden 6 sind bevorzugt abgerundet ausgeführt. Dadurch wird verhindert, dass sich z.B. Schenkelendkanten in den Trockenstab 1 eindrücken, was das Entfernen des Aufsatzrohres 2 vom Trockenstab 1 z.B. zu Reinigungszwecken erschweren würde.

Fig. 4 zeigt ein Aufsatzrohr 2 mit Oberflächenprofilierung 8 im Querschnitt. Diese Profilierung erstreckt sich in Rohrlängsrichtung und verhindert ein Abrutschen der aufgehängten Wäsche.
Der Schlitz 3 des auf den Trockenstab 1 aufgesetzten Aufsatzrohres 2 weist nach unten, kommt somit mit der Wäsche nicht in Kontakt. So reicht es aus, dass die Oberflächenprofilierung 8 nur im oberen Bereich des Aufsatzrohres 2 angeordnet ist. Weiter bleibt der Schlitz 3 somit weitestgehend trocken und verstaubt nicht.
Weiter werden Abbruchrillen 9 gezeigt, die zum Einkürzen des Aufsatzrohres 2 auf die benötigte Länge dienen.

In Fig. 5 besitzt das Aufsatzrohr 2 nach außen gekröpfte Schenkelenden 6. Diese Ausführung kann je nach Dimensionierung sowohl zu einem Kraftschluss als auch nur zu einem Formschluss oder zu einem Form- und Kraftschluss zwischen dem Aufsatzrohr 2 bzw. der Leine führen.
Die Kröpfung sollte aber einen maximalen Winkel von 60° nicht übersteigen, damit der Trockenstab 1 bzw. die Leine beim Abnehmen noch gut in den lichten Abstand zwischen den Schenkeln 5 gleiten kann.

Fig. 6 zeigt eine zweite Ausführungsform des Aufsatzrohres 2. Die Herstellung der klemmenden Schenkel 5 wird hier auf andere Weise als bei der ersten Ausführung realisiert. Nur eine Seitenwandung 10 des Aufsatzrohrs 2 ist nach innen in das Aufsatzrohr 2 geführt, bildet in einem ersten Abschnitt einen Schenkel 5 und ist unter einer Richtungsänderung als weiterer Schenkel 5 bis zum Schlitz 3 zurückgeführt, wobei ein lichter Abstand zwischen den Schenkeln 5 so bemessen ist, dass mindestens zwischen den Schenkeln 5 und dem Trockenstab 1 oder der Leine Kraftschluss besteht.

Die Richtungsänderung wird mittels eines Bogens 11 realisiert.

Die Klemmkraft wird bei dieser Ausführung insbesondere durch den rückgeführten freien zweiten Schenkel 5 realisiert. Weist dieser noch einen nach außen weisenden Bogen auf, der sich um einen Umfangsabschnitt des Trockenstabes 1 oder der Leine legt, liegt auch Formschluss vor.

Bei der dritte Ausführungsform des Aufsatzrohres gemäß Fig. 7 ist an der Innenwand 7 des Aufsatzrohres 2 gegenüber dem Schlitz 3 eine in Aufsatzrohrlängsrichtung verlaufende Klammer 12 mit zwei verbundenen Schenkeln 5 angeordnet, wobei sich eine Öffnung zwischen den beiden Schenkeln 5 im Bereich des Schlitzes 3 befindet und wobei ein lichter Abstand zwischen den Schenkeln 5 so bemessen ist, dass mindestens die Schenkel 5 den Trockenstab 1 oder die Leine zwischen sich einklemmen.

Die Verbindung der die Klammer 12 bildenden Schenkel 5 ist durch einen Bogen 11 vorgenommen, so dass die Klemmverbindung für das Aufsatzrohr 2 auf der Leine oder den Trockenstab 1 zwischen den Schenkeln 5 und dem Bogen 11 besteht.

Die Schenkelenden 6 sind auch bei diesen beiden Ausführungen abgerundet ausgeführt und die Öffnung in den lichten Abstand zwischen den Schenkeln 5 sind als Einführfasen ausgebildet z.B. wie dargestellt durch Kröpfungen der Schenkelenden 6 nach außen.

Fig. 8 zeigt das Aufsatzrohr 2 mit nur abschnittsweise ausgebildeten Schenkeln 5. Die Abschnitte - hier die Endbereiche des Aufsatzrohres 2 - können analog wie in Fig. 1 bis 7 für das ganze Aufsatzrohr 2 ausgebildet sein.

Die äußere Form der Aufsatzrohre, d.h., Oberflächenprofilierungen und Abbruchrillen unterscheiden sich von den Darstellungen gemäß Fig. 4 nicht.

Der Querschnitt des Aufsatzrohrs 2 ist bei allen drei Ausführungen im Bereich der Auflagefläche der Wäsche auf dem Aufsatzrohr 2 so ausgebildet, dass das Aufsatzrohr 2 keine Falten oder Knickkanten nach dem Trocken der Wäsche auf bzw. in dieser hinterlässt. Bevorzugt ist der Querschnitt des Aufsatzrohres 2 kreisförmig oder oval ausgebildet.

### Bezugszeichenliste

- 1: Trockenstab
- 2: Aufsatzrohr
- 3: Schlitz
- 4: Rundkante
- 5: Schenkel
- 6: Schenkelende
- 7: Innenwand des Aufsatzrohres
- 8: Oberflächenprofilierung
- 9: Abbruchrillen
- 10: Seitenwand des Aufsatzrohres
- 11: Bogen
- 12: Klammer

## Patentansprüche

1. Vorrichtung zum Trocknen von Wäsche auf einem Trägergestell, das mit Trockenstäben (1) oder Leinen ausgerüstet ist, wobei auf den Trockenstäben (1) oder den Leinen jeweils ein geschlitztes Aufsatzrohr (2) angeordnet ist, um den Durchmesser des jeweiligen Trockenstabs (1) oder der Leine zu vergrößern, die zu trocknende Wäsche auf das Aufsatzrohr (2) aufgelegt wird und zwischen dem Trockenstab (1) oder der Leine und dem Aufsatzrohr (2) eine Verbindung herstellbar ist, **dadurch gekennzeichnet, dass**
die Seitenwandungen (10) des Aufsatzrohrs (2) nach innen in das Aufsatzrohr (2) geführt sind und als Schenkel (5) bis nahezu an die dem Schlitz (3) gegenüberliegende Innenwand (7) des Aufsatzrohres (2) weitergeführt sind, wobei ein lichter Abstand zwischen den Schenkeln (5) so bemessen ist, dass Kraftschluss zwischen den Schenkeln (5) und dem Trockenstab (1) oder der Leine besteht.

2. Vorrichtung nach Anspruch 1, **dadurch gekennzeichnet, dass**
der lichte Abstand zwischen den Schenkeln (5) gleichgehalten ist.

3. Vorrichtung nach Anspruch 1 oder 2, **dadurch gekennzeichnet, dass**
die Schenkelenden (6) nach außen gekröpft ausgeführt sind.

4. Vorrichtung nach einem der Ansprüche 1 bis 3, **dadurch gekennzeichnet, dass**
die kraftschlüssige Verbindung für das Aufsatzrohr (2) auf der Leine oder dem Trockenstab (1) zwischen den Schenkelenden (6), der Innenwand (7) des Aufsatzrohres (2) und dem Trockenstab (1) oder der Leine besteht.

5. Vorrichtung zum Trocknen von Wäsche auf einem Trägergestell, das mit Trockenstäben (1) oder Leinen ausgerüstet ist, wobei auf den Trockenstäben (1) oder den Leinen jeweils ein geschlitztes Aufsatzrohr (2) angeordnet ist, um den Durchmesser des jeweiligen Trockenstabs (1) oder der Leine zu vergrößern, die zu trocknende Wäsche auf das Aufsatzrohr (2) aufgelegt wird und zwischen dem Trockenstab (1) oder der Leine und dem Aufsatzrohr (2) eine Verbindung herstellbar ist, **dadurch gekennzeichnet, dass**
eine Seitenwandung (10) des Aufsatzrohres (2) nach innen in das Aufsatzrohr (2) geführt ist, in einem ersten Abschnitt einen Schenkel (5) bildet und unter einer Richtungsänderung als weiterer Schenkel (5) bis zum Schlitz (3) zurückgeführt ist, wobei ein lichter, Abstand zwischen den Schenkeln (5) so bemessen ist, dass mindestens die Schenkel (5) mit dem Trockenstab (1) oder der Leine eine kraftschlüssige Verbindung bilden.

6. Vorrichtung zum Trocknen von Wäsche auf einem Trägergestell, das mit Trockenstäben (1) oder Leinen ausgerüstet ist, wobei auf den Trockenstäben (1) oder den Leinen jeweils ein geschlitztes Aufsatzrohr (2) angeordnet ist, um den Durchmesser des jeweiligen Trockenstabs (1) oder der Leine zu vergrößern, die zu trocknende Wäsche auf das Aufsatzrohr (2) aufgelegt wird und zwischen dem Trockenstab (1) oder der Leine und dem Aufsatzrohr (2) eine Verbindung herstellbar ist, **dadurch gekennzeichnet, dass**
an der Innenwand (7) des Aufsatzrohres (2) gegenüber dem Schlitz (3) eine in Aufsatzrohrlängsrichtung verlaufende Klammer (12) mit zwei verbundenen Schenkeln (5) angeordnet ist, wobei sich eine Öffnung zwischen den beiden Schenkeln (5) im Bereich des Schlitzes (3) befindet und wobei ein lichter Abstand zwischen den Schenkeln (5) so bemessen ist, dass mindestens die Schenkel (5) mit dem Trockenstab (1) oder der Leine eine kraftschlüssige Verbindung bilden.

7. Vorrichtung nach Anspruch 5 oder 6, **dadurch gekennzeichnet, dass**
die Richtungsänderung des ersten Schenkels (5) oder die Verbindung der die Klammer (12) bildenden Schenkel (5) jeweils durch einen Bogen (11) vorgenommen ist, so dass die kraftschlüssige Verbindung für das Aufsatzrohr (2) auf der Leine oder den Trockenstab (1) zwischen den Schenkeln (5) und dem Bogen (11) besteht.

8. Vorrichtung nach einem der Ansprüche 1 bis 7, **dadurch gekennzeichnet, dass**
die Anordnung der Leine oder des Trockenstabes (1) im Aufsatzrohr (2) exzentrisch vorgenommen ist.

9. Vorrichtung nach einem der Ansprüche 1 bis 8, **dadurch gekennzeichnet, dass**
der Schlitz (3) des Aufsatzrohres (2), aufgesetzt auf die Trockenstäbe (1) oder die Leine, nach unten weist.

10. Vorrichtung nach einem der Ansprüche 1 bis 9, **dadurch gekennzeichnet, dass**
die Schenkelenden (6) abgerundet ausgeführt sind.

11. Vorrichtung nach einem der Ansprüche 1 bis 10, **dadurch gekennzeichnet, dass**
die Öffnung in den lichten Abstand zwischen den Schenkeln (5) als Einführfasen ausgebildet sind.

12. Vorrichtung nach einem der Ansprüche 1 bis 11, **dadurch gekennzeichnet, dass**
das Aufsatzrohr (2) mit nur abschnittsweise ausgebildeten Schenkeln (5) bezogen auf die Länge ausgerüstet ist.

13. Vorrichtung nach einem der Ansprüche 1 bis 12, **dadurch gekennzeichnet, dass**
das Aufsatzrohr (2) eine Oberflächenprofilierung (8) in Aufsatzrohrlängsrichtung aufweist.

14. Vorrichtung nach einem der Ansprüche 1 bis 15, **dadurch gekennzeichnet, dass**
das Aufsatzrohr (2) im Querschnitt umlaufend Abbruchrillen (9) aufweist, um das Aufsatzrohr (2) auf die benötigte Länge zu kürzen.

15. Vorrichtung nach einem der Ansprüche 1 bis 14, **dadurch gekennzeichnet, dass**
der Querschnitt des Aufsatzrohrs (2) im Bereich der Auflagefläche der Wäsche auf dem Aufsatzrohr (2) so ausgebildet ist, dass das Aufsatzrohr (2) keine Falten oder Knickkanten nach dem Trocken der Wäsche auf bzw. in dieser hinterlässt.

16. Vorrichtung nach einem der Ansprüche 1 bis 15, **dadurch gekennzeichnet, dass**
der Querschnitt des Aufsatzrohres (2) kreisförmig oder oval ausgebildet ist.

## Claims

1. A device for drying laundry on a support frame which is equipped with drying rods (1) or lines, wherein a slitted adapter tube (2) is arranged in each case on the drying rods (1) or the lines, in order to increase the diameter of the respective drying rod (1) or the line, the laundry to be dried is placed on the adapter tube (2) and a connection is establishable between the drying rod (1) or the line and the adapter tube (2), **characterized in that** the side walls (10) of the adapter tube (2) are guided inwardly into the adapter tube (2) and are continued as legs (5) up to virtually the inner wall (7) of the adapter tube (2) opposite the slit (3), wherein a clear distance between the legs (5) is dimensioned so that a non-positive connection exists between the legs (5) and the drying rod (1) or the line.

2. The device according to Claim 1, **characterized in that**
the clear distance between the legs (5) is kept equal.

3. The device according to Claim 1 or 2, **characterized in that**
the ends of the legs (6) are executed to be cranked outward.

4. The device according to any one of Claims 1 to 3, **characterized in that** the non-positive connection for the adapter tube (2) exists on the line or the drying rod (1) between the ends of the legs (6), the inner wall (7) of the adapter tube (2) and the drying rod (1) or the line.

5. A device for drying laundry on a support frame which is equipped with drying rods (1) or lines, wherein a slitted adapter tube (2) is arranged in each case on the drying rods (1) or the lines, in order to increase the diameter of the respective drying rod (1) or the line, the laundry to be dried is placed on the adapter tube (2) and a connection is establishable between the drying rod (1) or the line and the adapter tube (2), **characterized in that** a side wall (10) of the adapter tube (2) is guided inwardly into the adapter tube (2), forms a leg (5) in a first section and is guided back with a change in direction as a further leg (5) up to the slit (3), wherein a clear distance between the legs (5) is dimensioned so that at least the legs (5) form a non-positive connection with the drying rod (1) or the line.

6. A device for drying laundry on a support frame which is equipped with drying rods (1) or lines, wherein a slitted adapter tube (2) is arranged in each case on the drying rods (1) or the lines, in order to increase the diameter of the respective drying rod (1) or the line, the laundry to be dried is placed on the adapter tube (2) and a connection is establishable between the drying rod (1) or the line and the adapter tube (2), **characterized in that** a peg (12) having two connected legs (5) running in the longitudinal direction of the adapter tube is arranged on the inner wall (7) of the adapter tube (2) opposite the slit (3), wherein an opening is located between the two legs (5) in the region of the slit (3) and wherein a clear distance between the legs (5) is dimensioned so that at least the legs (5) form a non-positive connection with the drying rod (1) or the line.

7. The device according to Claim 5 or 6, **characterized in that**
the change in direction of the first leg (5) or the connection of the legs (5) forming the peg (12) is each case performed by an arc (11) so that the non-positive connection for the adapter tube (2) exists on the line or the drying rod (1) between the legs (5) and the arc (11).

8. The device according to any one of Claims 1 to 7, **characterized in that** the line or the drying rod (1) is arranged eccentrically in the adapter tube (2).

9. The device according to any one of Claims 1 to 8, **characterized in that** the slit (3) of the adapter tube (2), positioned on the drying rods (1) or the line, points downwards.

10. The device according to any one of Claims 1 to 9, **characterized in that** the ends of the legs (6) are executed to be rounded off.

11. The device according to any one of Claims 1 to 10, **characterized in that** the opening into the clear distance between the legs (5) is configured as an entry chamfer.

12. The device according to any one of Claims 1 to 11, **characterized in that** the adapter tube (2) is equipped with legs (5) which are only configured in sections based on the length.

13. The device according to any one of Claims 1 to 12, **characterized in that** the adapter tube (2) has a surface profiling (8) in the longitudinal direction of the adapter tube.

14. The device according to any one of Claims 1 to 15, **characterized in that** the adapter tube (2) has break-off grooves (9) circumferentially in cross-section in order to shorten the adapter tube (2) to the required length.

15. The device according to any one of Claims 1 to 14, **characterized in that** the cross-section of the adapter tube (2) is configured in the region of the support surface of the laundry on the adapter tube (2) so that the adapter tube (2) does not leave any folds or crease edges following the drying of the laundry on in the latter.

16. The device according to any one of Claims 1 to 15, **characterized in that** the cross-section of the adapter tube (2) has a circular or oval shape.

## Revendications

1. Dispositif de séchage du linge sur un châssis-support, lequel est équipé de barres de séchage (1) ou de cordes, une tige complémentaire (2) fendue étant disposée respectivement sur les barres de séchage (1) ou sur les cordes, afin d'augmenter le diamètre de la barre de séchage (1) ou de la corde respectives, le linge devant sécher étant posé sur la tige complémentaire (2) et une liaison étant réalisable entre la barre de séchage (1) ou la corde et la tige complémentaire (2), **caractérisé en ce que**
les parois latérales (10) de la tige complémentaire (2) sont recourbées vers l'intérieur de la tige complémentaire (2) et s'étendent comme des bras presque jusqu'à la paroi intérieure (7) opposée à la fente (3) de la tige complémentaire (2), un écartement entre les bras (5) étant mesuré de telle sorte qu'une liaison de force est en place entre les bras (5) et la barre de séchage (1) ou la corde.

2. Dispositif selon la revendication 1, **caractérisé en ce que**
l'écartement entre les bras (5) est maintenu égal.

3. Dispositif selon la revendication 1 ou 2, **caractérisé en ce que**
les extrémités des bras (6) sont réalisées de façon coudée vers l'extérieur.

4. Dispositif selon l'une quelconque des revendications 1 à 3, **caractérisé en ce que** la liaison par force pour la tige complémentaire (2) sur la corde ou la barre de séchage (1) est en place entre les extrémités des bras (6), la paroi intérieure (7) de la tige complémentaire (2) et la barre de séchage (1) ou la corde.

5. Dispositif de séchage du linge sur un châssis-support, lequel est équipé de barres de séchage (1) ou de cordes, une tige complémentaire (2) fendue étant disposée respectivement sur les barres de séchage (1) ou sur les cordes, afin d'augmenter le diamètre de la barre de séchage (1) ou de la corde respectives, le linge devant sécher étant posé sur la tige complémentaire (2) et une liaison étant réalisable entre la barre de séchage (1) ou la corde et la tige complémentaire (2), **caractérisé en ce qu'**
une paroi latérale (10) de la tige complémentaire (2) est recourbée vers l'intérieur de la tige complémentaire (2), forme un bras (5) dans une première section et retourne comme bras supplémentaire (5) jusqu'à la fente (3) par un changement de direction, un écartement entre les bras (5) étant mesuré de telle sorte qu'au moins les bras (5) forment une liaison de force avec la barre de séchage (1) ou la corde.

6. Dispositif de séchage du linge sur un châssis-support, lequel est équipé de barres de séchage (1) ou de cordes, une tige complémentaire (2) fendue étant disposée respectivement sur les barres de séchage (1) ou sur les cordes, afin d'augmenter le diamètre de la barre de séchage (1) ou de la corde respectives, le linge devant sécher étant posé sur la tige complémentaire (2) et une liaison étant réalisable entre la barre de séchage (1) ou la corde et la tige complémentaire (2), **caractérisé en ce qu'**
une pince (12) s'étendant dans la direction longitudinale de la tige complémentaire est disposée avec deux bras (5) reliés sur la paroi intérieure (7) de la tige complémentaire (2) opposée à la fente (3), une ouverture se trouvant entre les deux bras (5) dans la zone de la fente (3) et un écartement entre les bras (5) étant mesuré de telle sorte qu'au moins les bras (5) forment une liaison de force avec la barre de séchage (1) ou la corde.

7. Dispositif selon la revendication 5 ou 6, **caractérisé en ce que**
le changement de direction du premier bras (5) ou la liaison des bras (5) formant la pince (12) est effectué par un arc (11), de telle sorte que la liaison par force pour la tige complémentaire (2) sur la corde ou sur la barre de séchage (1) se trouve entre les bras (5) et l'arc (11).

8. Dispositif selon l'une quelconque des revendications 1 à 7, **caractérisé en ce que**
la disposition de la corde ou de la barre de séchage (1) dans la tige complémentaire (2) est réalisée de façon excentrée.

9. Dispositif selon l'une quelconque des revendications 1 à 8, **caractérisé en ce que**
la fente (3) de la tige complémentaire (2), placée sur les barres de séchage (1) ou la corde, est tournée vers le bas.

10. Dispositif selon l'une quelconque des revendications 1 à 9, **caractérisé en ce que** les extrémités des bras (6) sont réalisées de façon arrondie.

11. Dispositif selon l'une quelconque des revendications 1 à 10, **caractérisé en ce que** l'ouverture est formée comme un chanfrein d'introduction dans l'écartement entre les bras (5).

12. Dispositif selon l'une quelconque des revendications 1 à 11, **caractérisé en ce que** la tige complémentaire (2) est équipée avec des bras (5) formés uniquement par sections, relativement à la longueur.

13. Dispositif selon l'une quelconque des revendications 1 à 12, **caractérisé en ce que** la tige complémentaire (2) présente un profilage de surface (8) dans la direction longitudinale de tige complémentaire.

14. Dispositif selon l'une quelconque des revendications 1 à 15, **caractérisé en ce que** la tige complémentaire (2) présente des rainures d'interruption (9) sur la circonférence en section transversale, afin de réduire la tige complémentaire (2) à la longueur nécessaire.

15. Dispositif selon l'une quelconque des revendications 1 à 14, **caractérisé en ce que**
la section de la tige complémentaire (2) est formée dans la zone de la surface de pose du linge sur la tige complémentaire (2) de telle sorte que la tige complémentaire (2) ne crée pas de rides ou de plis sur le linge ou dans le linge après le séchage de celui-ci.

16. Dispositif selon l'une quelconque des revendications 1 à 15, **caractérisé en ce que** la section de la tige complémentaire (2) est formée de façon circulaire ou ovale.
